# EUROPÄISCHE PATENTSCHRIFT

(11) **EP 1 777 038 B1**
(45) Veröffentlichungstag und Bekanntmachung des Hinweises auf die Patenterteilung: **28.10.2009**
(21) Anmeldenummer: 06119114.4
(22) Anmeldetag: 17.08.2006
(51) Int. Cl.: B25B 13/48

(54) **Kodierter Schraubschlüssel für eine diebstahlgesicherte Felge**
Coded wrench for a theftproof rim
Clé codé pour une jante anti-vol

(30) Priorität: 21.10.2005 DE 202005016637 U
(43) Veröffentlichungstag der Anmeldung: 25.04.2007
(73) Patentinhaber: ADL S.A.S., 77402 Lagny-sur-Marne Cedex (FR)
(72) Erfinder: Lannerèe, Daniel, 77200, Torcy (FR)
(74) Vertreter: Bauer, Wulf

(56) Entgegenhaltungen:
- EP-A2- 1 331 066
- FR-A- 2 767 215
- GB-A- 1 415 174
- GB-A- 2 194 827
- US-A- 4 569 259

## Beschreibung

Die Erfindung bezieht sich auf einen kodierten Schraubschlüssel für eine diebstahlgesicherte Felge eines Kraftfahrzeugs, welche eine kodierte Schraube aufweist, die eine Abdeckkappe an der Felge hält, der Schraubenschlüssel für diese kodierte Schraube hat
- einen Betätigungsbereich, der insbesondere einen Handgriff aufweist,
- eine Drehachse und
- einen Steckbereich, der einen zylindrischen Basiskörper hat, welcher mit dem Betätigungsbereich verbunden ist, eine Basisfläche aufweist und weiterhin mindestens zwei Stifte, die von der Basisfläche parallel zur Drehachse vorspringen, sowie einen zentralen Vorsprung hat, der gleichachsig mit der Drehachse von der Basisfläche vorspringt.

Ein solcher Schraubenschlüssel geht beispielsweise aus der EP 133 1 066 hervor.

Es ist bekannt, Felgen von Kraftfahrzeugen mit Diebstahlsicherungen zu versehen. Häufig werden Radmuttern oder -schrauben, die für die Befestigung der Felge an einer Radnabe des Kraftfahrzeugs dienen, mit verschlüsseltem Antriebsbereich versehen, zumindest eine von ihnen. So können sie mit normalen Schraubschlüsseln nicht gedreht, insbesondere nicht gelöst werden.

Der kodierte Schraubschlüssel der eingangs genannten Art ist für eine andere Form der Felgensicherung vorgesehen, nämlich für Felgen, die eine Abdeckkappe haben, welche die Radmuttern bzw. -schrauben so abdeckt, dass diese nicht zugänglich sind. Die Abdeckkappe wird durch eine kodierte Schraube an der Felge gehalten. Für das Drehen dieser Schraube ist der kodierte Schraubschlüssel vorgesehen. Gelingt es, die kodierte Schraube zu lösen, kann man im Allgemeinen auch die Radmuttern bzw. -schrauben lösen. Die Kodierung der Schraube, also ihre Sicherung gegen Freidrehen, sei der entscheidende Teil der Diebstahlsicherung.

Bei dem kodierten Schraubschlüssel nach dem Stand der Technik wird zunächst ein Vorprodukt hergestellt, das den Betätigungsbereich und den zylindrischen Basiskörper einschließlich des zentralen Vorsprungs ausbildet, aber nicht die mindestens zwei Stifte hat. In den Basiskörper werden nun parallel zur Drehachse der Anzahl der Stifte entsprechend Bohrungen eingebracht, in diese Bohrungen werden Stifte eingesetzt. Die Stifte sind zylindrisch, im Allgemeinen werden sie von einem runden Vollmaterial abgeschnitten. Diese Herstellung des Schraubschlüssels nach dem Stand der Technik ist aufwendig. Zudem hat der Schraubschlüssel nach dem Stand der Technik das Problem, dass die Stifte im Basiskörper fest verankert werden müssen, dies muss für den gesamten Temperaturbereich, der für Automobilteile vorgeschrieben ist und der sehr groß ist, sichergestellt sein. Die Stifte sind aus Metall und können rosten. Verrostete Stifte hinterlassen unschöne Spuren an der Abdeckkappe, die ein Sichtteil ist. Dabei ist zu beachten, dass der Schraubschlüssel nur relativ selten benutzt wird und allgemein oft lange Zeit im Auto verbleibt.

Hiervon ausgehend liegt der Erfindung die Aufgabe zugrunde, den kodierten Schraubschlüssel der eingangs genannten Art dahingehend weiterzubilden, dass er einfacher und kostengünstiger herstellbar ist, sich im Gebrauch besser bewährt, insbesondere rostfrei ist und auch nach Jahren nicht das Problem besteht, dass die Abdeckkappe aufgrund des Schraubschlüssels verschmutzt.

Diese Aufgabe wird ausgehend von dem kodierten Schraubschlüssel der eingangs genannten Art dadurch gelöst, dass der Schraubschlüssel einstückig aus einem Kunststoff hergestellt ist, und dass der Querschnitt der Stifte in einer Ebene rechtwinklig zur Drehachse begrenzt ist a) von einem Halbkreis, dessen Zentrum auf einer Radialen durch die Drehachse liegt, der einen Scheitelpunkt hat, welche der Drehachse näher ist als der Rest des Halbkreises, b) von zwei Seitenlinien, die tangential an den Bogenenden des Halbkreises anschließen und parallel zu der Radialen verlaufen und c) eine äußere Abschlusslinie.

Dieser Schraubschlüssel lässt sich in einem Arbeitsvorgang im Spritzguss herstellen. Da er aus Kunststoff gefertigt ist, kann er nicht rosten, er ist zudem leichter als der Schraubschlüssel nach dem Stand der Technik. Der erfindungsgemäße Schraubschlüssel hat daher erhebliche Vorteile im praktischen Gebrauch, insbesondere muss man ihn nicht vor einem Verrosten schützen. Es besteht nicht die Gefahr, dass durch verrostete Stifte die Abdecklappe in irgendeiner Form beeinträchtigt wird.

Die Stifte sind gegenüber den zylindrischen Stiften nach dem Stand der Technik geändert. Die Stifte sind nun nicht mehr rund, vielmehr haben sie eine im Wesentlichen halbovale Querschnittsform. Diese liegt insbesondere an der Verbindungsstelle mit der Basis vor. Beim praktischen Einsatz des Schraubschlüssels treten in der Ebene der Basisfläche die höchsten Scherkräfte auf. Dort ist nun die Verbindungsfläche der Stifte mit dem Basiskörper deutlich größer als im Stand der Technik, beispielsweise doppelt so groß. Die erfindungsgemäßen Stifte können deshalb hohe Kräfte aufnehmen. Die Querschnittsform der Stifte entspricht den entsprechenden Taschen der zugehörigen kodierten Schraube. Dadurch ist die Anlagefläche der Stifte an die entsprechenden Flächen in den Taschen der kodierten Schraube größer, so dass lokale Belastungen der Stifte geringer sind als im Stand der Technik. Insgesamt wird erreicht, dass trotz der Ausführung der Stifte in Kunststoff die notwendigen Drehmomente, wie sie im praktischen Betrieb auftreten, übertragen werden können. Die zu übertragenden Drehmomente liegen bei etwa 15 Nm.

Vorzugsweise haben die Stifte einen konstanten Querschnitt über ihre parallel zur Drehachse gemessene Höhe. Vorteilhaft ist, wenn die äußere Abschlusslinie konzentrisch zu einem Mantel des zylindrischen Basiskörpers verläuft, vorzugsweise geringfügig gegenüber diesem Mantel nach innen versetzt ist. Vorzugsweise liegen die Zentren der Halbkreise der mindestens zwei Stifte auf einem Kreisbogen um die Drehachse. Die Kodierung erfolgt durch unterschiedliche Verteilung der Stifte.

Vorzugsweise ist der Steckbereich aus einem Kunststoff gefertigt ist, der zumindest mit 20%, vorzugsweise zu 40% mit Armierungsfäden, beispielsweise Glasfäden, armiert ist. Der Rest des Schraubschlüssels kann aus demselben Kunststoff, aber ohne Armierung, hergestellt sein. Vorzugsweise ist jedoch der gesamte Schraubschlüssel aus dem armierten Material hergestellt ist. Insbesondere wird ein Polyamid 66, das mit 43 Vol-% an Glasfasern gefüllt ist, z.B. ZYTEL 70G43L verwendet.

Vorzugsweise springt der zentrale Vorsprung geringfügig weiter frei nach unten in Richtung der Drehachse vor als die unter sich gleichlangen Stifte, insbesondere springt er zumindest 1 mm weiter nach unten vor.

Weitere Vorteile und Merkmale der Erfindung ergeben sich aus den übrigen Ansprüchen sowie der nun folgenden Beschreibung eines nicht einschränkend zu verstehenden Ausführungsbeispiels der Erfindung, das unter Bezugnahme auf die Zeichnung im Folgenden näher erläutert wird. In dieser Zeichnung zeigen:
- Fig. 1:: eine Seitenansicht des Schraubschlüssels,
- Fig. 2:: einen Querschnitt entlang der Schnittlinie II-II in Figur 1,
- Fig. 3:: einen Querschnitt entlang der Schnittlinie III-III in Figur 1,
- Fig. 4:: ein Schnittbild entlang der Schnittlinie IV-IV in Figur 1,
- Fig. 5:: eine Draufsicht von unten auf den Schraubschlüssel gemäß Fig. 1 und
- Fig. 6:: eine Draufsicht auf eine kodierte Schraube.

Wie aus den Figuren zu ersehen ist, hat der Schraubschlüssel einen Betätigungsbereich 20, der im Wesentlichen T-förmig ausgebildet ist. Der Querbalken des T bietet eine Handhabe, mit der man den Schraubschlüssel erfassen und betätigen kann. Der Stamm des T verbindet diese Handhabe mit einem zylindrischen Basiskörper 22. Dieser zylindrische Basiskörper 22 ist Teil eines Steckbereichs 24. Der zylindrische Basiskörper hat eine untere Basisfläche 26, die eine Kreisfläche ist. Von ihr springen drei Stifte 28 vor, die baugleich sind. In bekannter Weise sind sie versetzt angeordnet, im Versatz liegt die Verschlüsselung. Weiterhin springt von der Basisfläche 26 ein zentraler Vorsprung 30 vor. Dieser zentrale Vorsprung 30 liegt auf einer Drehachse 32 des Schraubschlüssels. Um diese Drehachse 32 wird der Schraubschlüssel im praktischen Einsatz gedreht. Sie verläuft durch den Stamm des T und den Betätigungsbereich 20.

Der zentrale Vorsprung 30 ist im Wesentlichen zylindrisch, genau genommen hat er eine Stufe, die insbesondere in Figur 1 ersichtlich ist. Die Stufe befindet sich in der Höhe, in der die Stifte 28 enden. Im Bereich der Stufe verjüngt sich der zentrale Vorsprung 30 etwas und hat einen Überstand gegenüber den Stiften 28. Beim Einsetzen des Schraubschlüssels auf eine kodierte Schraube 54, wie sie in Fig. 6 gezeigt ist, kommt zunächst der zentrale Vorsprung 30 in Kontakt mit der entsprechenden zentralen Öffnung 58 der Schraube, anschließend kann der Schraubschlüssel um die Drehachse 32 gedreht werden, bis sich die Stifte 28 in entsprechenden Taschen 56 der Schraube 54 einfinden.

Die Stifte 28 springen in Richtung der Drehachse 32 nach unten vor. Sie haben konstanten Querschnitt über ihre Höhe. Ihr Querschnitt hat im Wesentlichen die Form eines halben länglichen Ovals. Präziser gesagt ist der Querschnitt begrenzt von einem Halbkreis 34, dessen Zentrum 36 auf einer Radialen 38 liegt. Der Halbkreis 34 hat einen Scheitelpunkt 40, der auf der Radialen 38 liegt und der Drehachse 32 näher ist als die restlichen Punkte des Halbkreises 34. Der Halbkreis 34 hat Bogenenden, dort hört der Halbkreis auf. An jedem Bogenende wird der Halbkreis tangential durch eine Seitenlinie 44, 46 fortgesetzt, die beiden Seitenlinien laufen parallel zueinander, sie verlaufen auch parallel zur Radialen 38. Der Halbkreis 34 und die beiden Seitenlinien 44, 46 bilden einen Teil eines erwähnten Ovals. Radial nach außen hin wird der Querschnitt jedes Stiftes durch eine Abschlusslinie 48 begrenzt. Sie verbindet die Seitenlinien 44, 46 an ihren äußeren Endpunkten und verläuft konzentrisch zu einem Mantel 50 des zylindrischen Basiskörpers 22, sie verläuft etwas geringfügig nach innen versetzt zum Mantel, sie hat nahezu denselben Durchmesser wie der Mantel 50. Die Zentren 36 der drei Stifte 28 befinden sich auf einem Kreisbogen 52 um die Drehachse 32, genau genommen um den Punkt, an dem die Drehachse 32 die Basisfläche 26 durchstößt bzw. ebenso in den entsprechenden, höher gelegenen Querschnittsebenen.

## Patentansprüche

1. Kodierter Schraubschlüssel für eine diebstahlgesicherte Felge eines Kraftfahrzeugs, welche eine kodierte Schraube (54) aufweist, die eine Abdeckkappe an der Felge hält, der Schraubenschlüssel für diese kodierte Schraube (54) hat
- einen Betätigungsbereich (20), der insbesondere einen Handgriff aufweist,
- eine Drehachse (32) und
- einen Steckbereich (24), der i) einen zylindrischen Basiskörper (22), welcher mit dem Betätigungsbereich (20) verbunden ist und eine Basisfläche (26) aufweist, ii) mindestens zwei Stifte (28) die von der Basisfläche (26) parallel zur Drehachse (32) vorspringen und iii) einen zentralen Vorsprung (30) hat, der gleichachsig zur Drehachse (32) von der Basisfläche (26) vorspringt, und ist
**dadurch gekennzeichnet, dass** der Schraubschlüssel einstückig aus einem Kunststoff hergestellt ist, und dass der Querschnitt der Stifte (28) in einer Ebene rechtwinklig zur Drehachse (32) begrenzt ist a) von einem Halbkreis (34), dessen Zentrum (36) auf einer Radialen (38) durch die Drehachse (32) liegt, der einen Scheitelpunkt (40) hat, welche/der Drehachse (32) näher ist als der Rest des Halbkreises (34), b) von zwei Seitenlinien (44, 46), die tangential an die Bogenenden (42) des Halbkreises (34) anschließen und parallel zu der Radialen (38) verlaufen und c) eine äußere Abschlusslinie (48).

2. Kodierter Schraubschlüssel nach Anspruch 1, **dadurch gekennzeichnet, dass** die Stifte (28) einen konstanten,Querschnitt über ihre parallel zur Drehachse (32) gemessene Höhe aufweisen.

3. Kodierter Schraubschlüssel nach Anspruch 1, **dadurch gekennzeichnet, dass** die äußere Abschlusslinie (48) konzentrisch zu einem Mantel (50) des zylindrischen Basiskörpers (22) verläuft, vorzugsweise geringfügig gegenüber diesem Mantel (50) nach innen versetzt ist.

4. Kodierter Schraubschlüssel nach Anspruch 1, **dadurch gekennzeichnet, dass** die Zentren (36) der Halbkreise (34) der mindestens zwei Stifte (28) auf einem Kreisbogen (52) um die Drehachse (32) liegen.

5. Kodierter Schraubschlüssel nach Anspruch 1, **dadurch gekennzeichnet, dass** der Steckbereich (24) aus einem Kunststoff gefertigt ist, der zumindest mit 20%, vorzugsweise zu 40% mit Armierungsfäden, beispielsweise Glasfäden, armiert ist, und dass vorzugsweise der gesamte Schraubschlüssel aus diesem Material hergestellt ist.

6. Kodierter Schraubschlüssel nach Anspruch 1, **dadurch gekennzeichnet, dass** der zentrale Vorsprung (30) geringfügig weiter frei nach unten in Richtung der Drehachse (32) vorsteht als die unter sich gleichlangen Stifte (28), insbesondere zumindest 1 mm weiter nach unten vorsteht.

7. Kodierter Schraubschlüssel nach Anspruch 1, **dadurch gekennzeichnet, dass** der Kunststoff ein Polyamid ist.

8. Kodierter Schraubschlüssel nach Anspruch 1, **dadurch gekennzeichnet, dass** die in Richtung der Radialen (38) gemessene Länge des Stiftes (28) größer ist als der Durchmesser des Halbkreises (34), insbesondere mindestens 25% größer ist.

9. Kodierter Schraubschlüssel nach Anspruch 1, **dadurch gekennzeichnet, dass** der Durchmesser des Halbkreises (34) etwa 20% des Durchmesser des Mantels (50) des zylindrischen Basiskörpers (26) beträgt.

## Claims

1. A coded adjustable spanner for a theft-proof wheel rim of a motor vehicle which comprises a coded screw (54) retaining a protective cover on said wheel rim, said adjustable spanner for this coded screw (54) has
- an actuation region (20) that comprises in particular a handle,
- a rotating axis (32) and
- a plug region (24) that has i) a cylindrical base body (22) which is connected to said actuation region (20) and comprises a base surface (26), ii) at least two pins (28), which project from said base surface (26), parallel to the rotating axis (32) and iii) a central projection (30) that protrudes from the base surface (26), coaxial with the rotating axis (32), and that is
**characterized in that** said adjustable spanner is made from one piece of plastic material and that, in a plane perpendicular to the rotating axis (32), the cross section or the pins (28) is limited a) by a semi-circle (34) the center (36) of which lies on a radial (38) through the rotating axis (32) that has an apex (40) that is closer to the rotating axis (32) than the rest of the semi-circle (34), b) by two side lines (44, 46) that adjoin tangentially the arc ends (42) of the semi-circle (34) and extend parallel to the radial (38) and c) by an outer terminating line (48).

2. The coded adjustable spanner as set forth in claim 1, **characterized in that** the pins (28) comprise a constant cross section over their height, which is measured parallel to the rotating axis (32).

3. The coded adjustable spanner as set forth in claim 1, **characterized in that** the outer terminating line (48) extends concentrically with an outer surface area (50) of the cylindrical base body (22) and that it is preferably slightly offset inward with respect to said outer surface area (50).

4. The coded adjustable spanner as set forth in cairn 1, **characterized in that** the centers (36) of the semi-circles (34) of the at least two pins (28) lie on an arc of a circle (52) about the rotating axis (32).

5. The coded adjustable spanner as set forth in claim 1, **characterized in that** the plug region (24) is made from a plastic material that is reinforced at least 20 %, preferably at least 40 %, with reinforcement threads, such as glass threads, and that the entire adjustable spanner is preferably made from this material.

6. The coded adjustable spanner as set forth in claim 1, **characterized in that** the central projection (30) projects freely downward in the direction of the rotating axis (32) slightly further, more specifically at least 1 mm further, than the pins (28), which are all of the same length.

7. The coded adjustable spanner as set forth in claim 1, **characterized in that** the plastic material is a polyamide.

8. The coded adjustable spanner as set forth in claim 1., **characterized in that** the length of the pin (28), which is measured in the direction of the radial (38), is greater than the diameter of the semi-circle (34), more specifically at least 25 % greater.

9. The coded adjustable spanner as set forth in claim 1, **characterized in that** the diameter of the semi-circle (34) is about 20 % the diameter of the outer surface area (50) of the cylindrical base body (26).

## Revendications

1. Clé codée pour une jante anti-vol d'un véhicule automobile, qui présente une vis codée (54) qui maintient une chape sur la jante, ladite clé pour cette vis codée (54) comprend
- une zone de manoeuvre (20) qui, en particulier, présente une manette,
- un axe de rotation (32) et
- une zone à engager (24) laquelle comprend i) un corps de base cylindrique (22) qui est relié à ladite zone de manoeuvre (20) et présente une surface de base (26), 11) au moins deux broches (28) qui font saillie de ladite surface de base (26) parallèlement à l'axe de rotation (32), et iii) une projection centrale (30) qui, en ayant le même axe que l'axe de rotation (32), fait saillie de ladite surface de base (26), et
est **caractérisée par le fait que** la clé est réalisée en une seule pièce en une matière plastique et que la section transversale des broches (28) est limitée, dans un plan à angle droit par rapport à l'axe de rotation (32), par a) un demi-cercle (34) dont le centre (36) est situé sur une radiale (38) passant par l'axe de rotation (32), et qui présente un point culminant (40) qui est situé plus près de l'axe de rotation (32) que le reste du demi-cercle (34), par b) deux lignes latérales (44, 46) qui suivent tangentiellement les extrémités d'are (42) du demi-cercle (34) et s'étendent parallèlement à ladite radiale (38), ainsi que par c) une ligne terminale extérieure (48).

2. Clé codée selon la revendication 1, **caractérisée par le fait que** lesdites broches (28) présentent une section transversale constante sur leur hauteur mesurée parallèlement à l'axe de rotation (32).

3. Clé codée selon la revendication 1, **caractérisée par le fait que** ladite ligne terminale extérieure (48) s'étend de façon concentrique à une surface latérale (50) du corps de base cylindrique (22), de préférence est décalée légèrement vers l'intérieur par rapport à cette surface latérale (50).

4. Clé codée selon la revendication 1, **caractérisée par le fait que** les centres (36) des demi-cercles (34) desdites au moins deux broches (28) sont situés sur un arc de cercle (52) autour de l'axe de rotation (32).

5. Clé codée selon la revendication 1, **caractérisée par le fait que** ladite zone à engager (24) est réalisée en une matière plastique qui est armée d'au moins 20 %, de préférence de 40 % de fils d'armature, par exemple de fils de verre, et que de préférence l'ensemble de la clé est réalisé à partir de cette matière.

6. Clé codée selon la revendication 1, **caractérisée par le fait que** l'extension libre de ladite projection centrale (30), vers le bas dans le sens de l'axe de rotation (32) est légèrement plus grande que celle des broches (28) ayant une longueur identique entre elles, en particulier elle s'étend vers le bas d'au moins 1 mm de plus que celles-ci.

7. Clé codée selon la revendication 1, **caractérisée par le fait que** la matière plastique est un polyamide.

8. Clé codée selon la revendication 1, **caractérisée par le fait que** la longueur de la broche (28), mesurée dans la direction de la radiale (38), est supérieure au diamètre du demi-cercle (34), en particulier au moins 25 % plus grande.

9. Clé codée selon la revendication 1, **caractérisée par le fait que** le diamètre du demi-cercle (34) fait à peu près 20 % du diamètre de la surface latérale (50) du corps de base cylindrique (26).
